# FASCICULE DE BREVET EUROPEEN

(11) **EP 3 660 215 B1**
(45) Date de publication et mention de la délivrance du brevet: **05.01.2022**
(21) Numéro de dépôt: 19211948.5
(22) Date de dépôt: 27.11.2019
(51) Int. Cl.: E01C 13/08

(54) **REVETEMENT DE GAZON ARTIFICIEL**
KUNSTRASENBELAG
SYNTHETIC TURF COATING

(30) Priorité: 29.11.2018 FR 1872051
(43) Date de publication de la demande: 03.06.2020
(73) Titulaire: Intermas Nets, S.A., 08450 Llinars del Vallès, (Barcelona) (ES)
(72) Inventeur: MOUCHET, François, 08021 BARCELONE (ES)
(74) Mandataire: Nony

(56) Documents cités:
- EP-A1- 1 785 262
- WO-A1-89/01076
- JP-A- H05 239 759
- US-A- 3 795 180
- US-A1- 2007 160 800

## Description

### Domaine technique

L'invention concerne un revêtement de gazon, en particulier un revêtement de gazon artificiel.

### Technique antérieure

Le gazon artificiel est de plus en plus utilisé, en particulier en milieu urbain. Un tel gazon connu des documents US 2007/160800 A ou WO 89/01076 A, permet en effet de modifier l'aspect général d'un lieu, en particulier d'un lieu extérieur, tout en nécessitant un entretien minime.

Le gazon artificiel est souvent soumis aux intempéries, en particulier à la pluie.

Pour éviter la stagnation de l'eau de pluie, il est courant de préparer le sol sur lequel un revêtement de gazon artificiel sera placé de sorte que l'eau de pluie puisse être drainée. En général, des éléments, par exemple des grains de sable de gros diamètre et/ou des graviers, sont positionnés sur le sol, puis recouverts par le revêtement, ce qui permet de former un tampon entre le revêtement et le sol. Cependant, l'installation de ces éléments nécessite souvent l'intervention d'un professionnel pour que le drainage de l'eau de pluie puisse être efficace.

Il existe un besoin pour un moyen facile à installer permettant de drainer efficacement un liquide, notamment de l'eau de pluie, tombant ou se répandant sur un revêtement de gazon artificiel.

Un but de la présente invention est de répondre, au moins partiellement, à ce besoin.

### Résumé de l'invention

L'invention propose, à cet effet, un revêtement de gazon artificiel défini dans la revendication 1.

Comme on le verra plus en détail dans la suite de la description, ce revêtement permet de drainer efficacement l'eau de pluie de sorte qu'elle ne stagne pas dans le revêtement.

De préférence, la nappe de support comprend une feuille supérieure fixée au grillage, perméable à l'eau de pluie.

De préférence, la nappe de support forme une pièce monobloc. Ainsi, son positionnement est rendu plus simple et ne nécessite pas de faire appel à un professionnel. Elle peut aussi être en plusieurs parties. En particulier, la feuille supérieure et/ou la feuille inférieure peuvent être initialement séparées du grillage.

De préférence, la nappe de support est souple, c'est-à-dire qu'elle peut être enroulée sur elle-même, sous la forme d'un rouleau, sans rupture.

Un revêtement selon l'invention peut comporter une ou plusieurs des caractéristiques optionnelles suivantes :
- le grillage comprend un réseau de bourrelets inférieurs en contact avec la feuille inférieure, lesdits bourrelets inférieurs étant agencés de manière à former des couloirs d'écoulement inférieurs ;
- le grillage comprend un réseau de bourrelets supérieurs en contact avec la feuille supérieure et recouvrant le réseau de bourrelets inférieurs, lesdits bourrelets supérieurs étant agencés afin de former des couloirs d'écoulement supérieurs ;
- les mailles du grillage sont formées par l'entrecroisement des bourrelets supérieurs et des bourrelets inférieurs ;
- les mailles du grillage se présentent chacune sous la forme d'un losange dont la plus grande diagonale mesure plus de 1 cm, préférentiellement plus de 2 cm et/ou moins de 5 cm, préférentiellement moins de 4 cm et dont la plus petite diagonale mesure au moins 0,5 cm, préférentiellement au moins 1 cm et/ou moins de 3 cm, préférentiellement moins de 2 cm ;
- les bourrelets inférieurs et/ou les bourrelets supérieurs présentent une hauteur, mesurée selon la direction de l'épaisseur du revêtement, supérieure à 1 mm, préférentiellement supérieure à 1,5 mm et/ou inférieure à 4 mm, préférentiellement inférieure à 3 mm ;
- le grillage est fixé à la feuille inférieure et à la feuille supérieure par des points de collage espacés les uns des autres de plus de 1 cm, préférentiellement de plus de 2 cm, préférentiellement de plus de 3 cm et/ou de moins de 5 cm, préférentiellement de moins de 4 cm ;
- la feuille inférieure et/ou la feuille supérieure sont en un non-tissé et présentent une épaisseur supérieure à 0,2 mm, préférentiellement supérieure à 0,5 mm et/ou inférieure à 2 mm, préférentiellement inférieure à 1,5 mm ;
- la couche de gazon artificiel est fixée à la nappe de support, de préférence par collage, ou est disposée de façon amovible sur ladite nappe ;
- le revêtement est enroulé sous la forme d'un rouleau.

### Brève description des figures

D'autres caractéristiques et avantages de l'invention apparaîtront encore à la lecture de la description détaillée qui va suivre et à l'examen des dessins annexés dans lesquels :
[Fig 1] représente une vue schématique d'un exemple de revêtement selon l'invention selon une coupe transversale ;
[Fig 2] représente une vue de côté d'un exemple de revêtement selon l'invention ;
[Fig 3] représente une vue schématique d'un grillage observé selon la direction de l'épaisseur du revêtement ; et
[Fig 4] représente une vue schématique d'un grillage selon une coupe transversale.

### Définitions

La direction de l'épaisseur est la direction de la plus petite dimension du revêtement. Elle est donc perpendiculaire au sol lorsque ledit revêtement est dans sa position de service, c'est-à-dire positionné sur un sol sensiblement plat et de manière à recevoir la pluie.

Une feuille est dite « perméable » lorsque, dans sa position de service, elle peut être traversée par l'eau de pluie qui tombe sur le revêtement.

Les verbes « comporter », « comprendre » et « présenter » doivent être interprétés de manière non exclusive.

### Description détaillée

Les figures 1 et 2 montrent un revêtement 10 de gazon artificiel selon l'invention recouvrant le sol G. Le revêtement comprend une couche de gazon artificiel 12 recouvrant une nappe de support 14 formant un tampon entre le sol et la couche de gazon.

De préférence, au moins la nappe de support, de préférence le revêtement est suffisamment souple pour former un rouleau. Il est donc particulièrement avantageux que la couche de gazon artificiel et la nappe de support soient suffisamment flexibles pour permettre un tel enroulement sans se détériorer. Ainsi, il est particulièrement simple de déplacer le revêtement. Préférentiellement, la couche de gazon artificiel est disposée de manière amovible sur la nappe de support. Ainsi, il est possible de déplacer ces deux parties du revêtement indépendamment l'une de l'autre.

La couche de gazon artificiel est formée d'un substrat 16 en contact avec la nappe de support 14 et sur lequel sont fixés des brins 18 formant des brins d'herbe artificielle, préférentiellement en matériau polymère, de préférence en plastique, préférentiellement traités pour résister aux ultraviolets.

La couche de gazon artificiel comprend de préférence des brins en polyéthylène, préférentiellement sensiblement rectiligne, des brins en polypropylène, préférentiellement frisés, et/ou des brins en polyamide. La hauteur totale de cette couche peut être supérieure à 20 mm, de préférence supérieure à 30 mm et/ou inférieure à 50 mm, de préférence inférieure à 40 mm. La masse surfacique de cette couche peut être supérieure à 1000 g/m², de préférence supérieure à 1500 g/m² et/ou inférieure à 2500 g/m², de préférence inférieure à 2000 g/m². De préférence, le substrat est traversé suivant la direction de l'épaisseur du substrat par des trous de drainage 15. Avantageusement, ces trous de drainage permettent à l'eau de pluie de traverser la couche de gazon artificiel 12 et d'atteindre le support 14.

Dans un mode de réalisation préféré, le substrat est formé, selon la direction de l'épaisseur du substrat, d'une feuille d'appui primaire, de préférence en un matériau polymère, de préférence en plastique, de préférence en polypropylène, de préférence en polypropylène traité pour résister aux ultraviolets, de préférence recouverte d'un revêtement en latex, sur laquelle les brins 18 sont tissés, et d'une feuille d'appui secondaire, de préférence en matériau polymère, de préférence en polyuréthane et/ou en polypropylène, de préférence traitée pour résister aux ultraviolets, de préférence recouverte d'un revêtement en latex. La hauteur du substrat peut être supérieure à 1 mm, de préférence supérieure à 1,5 mm, et/ou inférieure à 4 mm, de préférence inférieure à 3 mm.

De préférence, la nappe de support comprend, de préférence est constituée de, selon la direction de l'épaisseur de la nappe, une feuille inférieure 20 en contact avec le sol, une feuille supérieure 22 perméable à l'eau de pluie en contact avec la couche de gazon artificiel 12, et un grillage 24 perméable à l'eau de pluie interposé entre lesdites feuilles.

Dans un mode de réalisation préféré, les feuilles sont fixées au grillage par collage. De préférence les feuilles sont fixées au niveau de points de collage 25 espacés les uns des autres d'au moins 1 cm, préférentiellement d'au moins 2 cm, préférentiellement d'au moins 3 cm et/ou de moins de 5 cm, préférentiellement de moins de 4 cm. Avantageusement, le positionnement des points de collage permet de fixer le grillage aux feuilles tout en permettant au revêtement de conserver une flexibilité suffisante pour être facilement enroulé ou plié. De préférence, les points de collage sont aux coins des mailles du grillage.

La feuille inférieure est perméable à l'eau de pluie. Ainsi, l'eau de pluie peut traverser le revêtement et atteindre le sol. Cet agencement est particulièrement avantageux lorsque le sol sur lequel le revêtement est placé peut absorber l'eau de pluie, par exemple lorsque le revêtement est situé sur de la terre ou sur du sable.

Toutes les feuilles perméables connues pour former une barrière empêchant la pousse des végétaux peuvent être utilisées pour la feuille inférieure 20. Préférentiellement, la feuille inférieure 20 comprend un non-tissé, préférentiellement traité pour résister aux ultraviolets, constitué de fibres entremêlées, de préférence en un matériau polymère, de préférence en plastique, de préférence en polypropylène. L'épaisseur de cette feuille peut être supérieure à 0,2 mm, préférentiellement supérieure à 0,4 mm et/ou inférieure à 1,5 mm, préférentiellement inférieure à 1 mm. La masse surfacique de cette feuille peut être supérieure à 60 g/m², de préférence supérieure à 70 g/m² et/ou inférieure à 100 g/m², de préférence inférieure à 90 g/m². Cette feuille peut être en particulier fabriquée par calandrage.

Toutes les feuilles perméables et permettant de limiter le colmatage du grillage peuvent être utilisées pour la feuille supérieure 22. Préférentiellement, la feuille supérieure 22 comprend un non-tissé, préférentiellement traité pour résister aux ultraviolets, constitué de fibres entremêlées, de préférence en un matériau polymère, de préférence en plastique, de préférence en polypropylène. L'épaisseur de cette feuille peut être supérieure à 0,5 mm, préférentiellement supérieure à 0,7 mm et/ou inférieure à 2 mm, préférentiellement inférieure à 1,5 mm. La masse surfacique de cette feuille peut être supérieure à 80 g/m², de préférence supérieure à 100 g/m², de préférence supérieure à 110 g/m² et/ou inférieure à 150 g/m², de préférence inférieure à 130 g/m². Avantageusement, la feuille supérieure forme ainsi un filtre permettant de retenir efficacement des déchets et des particules macrométriques. Cette feuille peut être en particulier mise en forme par calandrage ou par un procédé de cuisson.

Dans un mode de réalisation préféré, le grillage est constitué d'un ensemble de mailles 34, de préférence de forme générale en losange, de préférence régulièrement réparties, de préférence en un matériau polymère, de préférence en plastique, de préférence en polyéthylène de haute densité. La masse surfacique de ce grillage peut être supérieure à 300 g/m², de préférence supérieure à 400 g/m² et/ou inférieure à 800 g/m², de préférence inférieure à 600 g/m².

De préférence, chaque maille 34 se présente sous la forme d'un losange dont la plus grande diagonale 36 mesure plus de 1 cm, préférentiellement plus de 2 cm et/ou moins de 5 cm, préférentiellement moins de 4 cm et dont la plus petite diagonale 38 mesure au moins 0,5 cm, préférentiellement au moins 1 cm, et/ou moins de 3 cm, préférentiellement moins de 2 cm. Le grillage est de préférence constitué par :
- un réseau inférieur de bourrelets inférieurs 26, de préférence sensiblement rectilignes, s'étendant de préférence sensiblement parallèlement les uns aux autres selon une direction inférieure Δ₂₆, et de préférence s'étendant, dans la position de service, dans un même plan inférieur P₂₆ ; et
- un réseau supérieur de bourrelets supérieurs 30, de préférence sensiblement rectilignes, s'étendant de préférence sensiblement parallèlement les uns aux autres selon une direction supérieure Δ₃₀, différente de la direction inférieure Δ₂₆, et de préférence s'étendant, dans la position de service, dans un même plan supérieur P₃₀.

Préférentiellement, la masse surfacique d'un réseau de bourrelets est supérieure à 100 g/m², de préférence supérieure à 200 g/m² et/ou inférieure à 400 g/m², de préférence inférieure à 300 g/m². De préférence, le réseau de bourrelets inférieurs et le réseau de bourrelets supérieurs ont la même masse surfacique.

Les réseaux supérieur et inférieur sont superposés l'un à l'autre. Vu de face, les réseaux supérieur et inférieur définissent ainsi les mailles en forme de losange, les bourrelets inférieurs étant fixés aux bourrelets supérieurs aux coins des losanges.

Comme représenté sur les figures 3 et 4, le réseau inférieur forme des couloirs d'écoulement inférieurs 28, chaque couloir d'écoulement inférieur 28 étant délimité latéralement par deux bourrelets inférieurs 26 adjacents. Ces couloirs permettent d'entrainer l'eau de pluie vers deux premiers bords extérieurs du grillage opposés. Avantageusement, l'écoulement n'est pas entravé par les bourrelets supérieurs, au moins tant que la hauteur de l'eau ne dépasse pas la hauteur des bourrelets inférieurs.

De préférence, les bourrelets inférieurs présentent une hauteur (mesurée selon la direction de l'épaisseur du revêtement) et/ou une largeur supérieure à 1 mm, de préférence supérieure à 1,5 mm, et/ou inférieure à 4 mm, de préférence inférieure à 3 mm.

De préférence, la distance entre deux bourrelets inférieurs adjacents quelconques est supérieure à 0,5 cm, de préférence supérieure à 1 cm et/ou inférieure à 4 cm, de préférence inférieure à 2 cm.

De préférence, les bourrelets inférieurs sont fixés aux bourrelets supérieurs par fusion locale de matière. De préférence, tous les bourrelets sont en un même matériau. Le grillage peut être en particulier fabriqué par extrusion. Tous les procédés de fabrication de grillages monoblocs en matériau polymère sont envisageables.

Comme représenté sur la figure 3, le réseau supérieur forme des couloirs d'écoulement supérieurs 32, chaque couloir d'écoulement supérieur 32 étant délimité latéralement par deux bourrelets supérieurs 30 adjacents. Ces couloirs permettent d'entrainer l'eau de pluie vers deux deuxièmes bords extérieurs du grillage opposés une fois que la hauteur de l'eau a dépassé la hauteur des bourrelets inférieurs. Ces deux bords extérieurs sont, de préférence, différents des deux bords extérieurs vers lesquels les couloirs d'écoulement inférieurs débouchent.

Avantageusement, la présence d'un réseau de bourrelets supérieurs permet d'accélérer le drainage de l'eau lorsque la hauteur de l'eau dépasse le réseau de bourrelets inférieurs 26. Ainsi, il est possible d'augmenter considérablement le drainage en présence d'une grande quantité d'eau, par exemple lors de pluie forte.

Le grillage assure ainsi un drainage à deux vitesses. En cas de pluie faible, l'eau est principalement drainée par les couloirs d'écoulement inférieurs, vers deux premiers bords du revêtement. En cas de pluie forte, de l'eau est en outre drainée par les couloirs d'écoulement supérieurs, vers deux deuxièmes bords du revêtement.

De préférence, les bourrelets supérieurs présentent une hauteur (mesurée selon la direction de l'épaisseur du revêtement) et/ou une largeur supérieure à 1 mm, de préférence supérieure à 1,5 mm, et/ou inférieure à 4 mm, de préférence inférieure à 3 mm.

De préférence, la distance entre deux bourrelets supérieurs adjacents quelconques est supérieure à 0,5 cm, de préférence supérieure à 1 cm et/ou inférieure à 4 cm, de préférence inférieure à 2 cm.

De préférence, la distance entre deux bourrelets supérieurs adjacents quelconques est identique à la distance entre deux bourrelets inférieurs adjacents quelconques.

Préférentiellement, lorsque la feuille supérieure et la feuille inférieure sont fixées au grillage par l'intermédiaire de points de collage 25, ces points sont situés au niveau de points où un bourrelet supérieur 30 est en contact avec un bourrelet inférieur 26. Le risque de décollement en est réduit. Par ailleurs, le collage par point peut avantageusement autoriser un écoulement entre une feuille et un bourrelet du grillage en contact avec la feuille.

L'invention n'est pas limitée aux modes décrits. En particulier, le grillage peut comprendre plus de deux réseaux de bourrelets. En outre, toute forme de maille est envisageable sans pour autant s'écarter de la portée de la présente demande.

Dans le cadre de l'invention, il est aussi envisageable que le revêtement comprenne plus d'une feuille inférieure et/ou plus d'une feuille supérieure. Il est aussi possible qu'une ou plusieurs couches ou feuilles intermédiaires soient situées entre le grillage et la feuille supérieure, entre le grillage et la feuille inférieure et/ou entre la feuille supérieure et la couche de gazon artificiel. En outre, la feuille inférieure et/ou la feuille supérieure peuvent comprendre ou être constituées d'une toile de textile tissé, préférentiellement traité pour résister aux ultraviolets, constitué de fibres tissées, de préférence en un matériau polymère, de préférence en plastique, de préférence en polypropylène.

## Revendications

1. Revêtement (10) de gazon artificiel comportant, superposées les unes aux autres selon la direction de l'épaisseur dudit revêtement :
- une nappe de support (14) comportant :
- une feuille inférieure (20) perméable à l'eau de pluie, destinée, dans une position de service, à s'étendre à plat sur le sol (G) et à former une barrière à la pousse des végétaux ;
- un grillage (24) apte à drainer de l'eau de pluie, fixé à ladite feuille inférieure ; et
- une couche de gazon artificiel (12) en contact avec ladite nappe de support ;
le revêtement étant **caractérisé en ce que** la feuille inférieure est fixée au grillage par collage au niveau de points de collage (25) espacés les uns des autres d'au moins 1 cm.

2. Revêtement selon la revendication précédente, dans lequel la nappe de support comprend en outre une feuille supérieure (22), fixée au grillage, perméable à l'eau de pluie, ladite feuille supérieure étant superposée audit grillage selon la direction de l'épaisseur du revêtement.

3. Revêtement selon l'une des revendications précédentes, dans lequel le grillage (24) comprend un réseau de bourrelets inférieurs (26) en contact avec la feuille inférieure (20), lesdits bourrelets inférieurs étant agencés de manière à former des couloirs d'écoulement inférieurs (28).

4. Revêtement selon la revendication immédiatement précédente, dans lequel le grillage (24) comprend un réseau de bourrelets supérieurs (30) en contact avec la feuille supérieure (22) et recouvrant le réseau de bourrelets inférieurs (26), lesdits bourrelets supérieurs étant agencés afin de former des couloirs d'écoulement supérieurs (32).

5. Revêtement selon la revendication immédiatement précédente, dans lequel les mailles du grillage sont formées par l'entrecroisement des bourrelets supérieurs (30) et des bourrelets inférieurs (26).

6. Revêtement selon la revendication immédiatement précédente, dans lequel les mailles (34) du grillage se présentent chacune sous la forme d'un losange dont la plus grande diagonale (36) mesure plus de 1 cm, préférentiellement plus de 2 cm et/ou moins de 5 cm, préférentiellement moins de 4 cm et dont la plus petite diagonale (38) mesure au moins 0,5 cm, préférentiellement au moins 1 cm et/ou moins de 3 cm, préférentiellement moins de 2 cm.

7. Revêtement selon l'une quelconque des quatre revendications immédiatement précédentes, dans lequel les bourrelets inférieurs et/ou, lorsque la revendication 4 s'applique, les bourrelets supérieurs présentent une hauteur, mesurée selon la direction de l'épaisseur du revêtement, supérieure à 1 mm, préférentiellement supérieure à 1,5 mm et/ou inférieure à 4 mm, préférentiellement inférieure à 3 mm.

8. Revêtement selon la revendication 2 ou l'une quelconque des revendications 3 à 7 lorsqu'elles dépendent de la revendication 2, dans lequel le grillage (24) est fixé à la feuille inférieure (20) et à la feuille supérieure (22) par des points de collage (25) espacés les uns des autres de plus de 1 cm, préférentiellement de plus de 2 cm, préférentiellement de plus de 3 cm et/ou de moins de 5 cm, préférentiellement de moins de 4 cm.

9. Revêtement selon la revendication 2 ou l'une quelconque des revendications 3 à 8 lorsqu'elles dépendent de la revendication 2, dans lequel la feuille inférieure (20) et/ou la feuille supérieure sont en un non-tissé et présentent une épaisseur supérieure à 0,2 mm ; préférentiellement supérieure à 0,5 mm et/ou inférieure à 2 mm, préférentiellement inférieure à 1,5 mm.

10. Revêtement selon l'une quelconque des revendications précédentes, dans lequel la couche de gazon artificiel (12) est fixée à la nappe de support, de préférence par collage, ou est disposée de façon amovible sur ladite nappe (14).

11. Revêtement selon l'une quelconque des revendications précédentes, enroulé sous la forme d'un rouleau.

## Patentansprüche

1. Kunstrasenbelag (10), umfassend, übereinander liegend in Richtung der Dicke des Belags:
- eine Trägerbahn (14), umfassend:
- eine für Regenwasser durchlässige untere Lage (20), die dazu bestimmt ist, sich in der Gebrauchsposition flach auf dem Boden (G) zu erstrecken und eine Barriere für das Wachstum von Pflanzen zu bilden;
- ein Geflecht (24), das geeignet ist, Regenwasser abzuleiten und an der unteren Lage fixiert ist; und
- eine Kunstrasenschicht (12), die mit der Trägerbahn in Kontakt ist;
wobei der Belag **dadurch gekennzeichnet ist, dass** die untere Lage an dem Geflecht durch Klebung an Klebestellen (25) fixiert ist, die mindestens 1 cm voneinander beabstandet sind.

2. Belag nach dem vorhergehenden Anspruch, wobei die Trägerbahn ferner eine obere Lage (22) umfasst, die an dem Geflecht fixiert ist und für Regenwasser durchlässig ist, wobei die obere Lage in Richtung der Dicke des Belags über dem Geflecht liegt.

3. Belag nach einem der vorhergehenden Ansprüche, wobei das Geflecht (24) ein Gitter aus unteren Wülsten (26) umfasst, die in Kontakt mit der unteren Lage (20) sind, wobei die unteren Wülste so angeordnet sind, dass sie untere Ablaufgänge (28) bilden.

4. Belag nach dem unmittelbar vorhergehenden Anspruch, wobei das Geflecht (24) ein Gitter aus oberen Wülsten (30) umfasst, das in Kontakt mit der oberen Lage (22) ist und das Gitter aus unteren Wülsten (26) bedeckt, wobei die oberen Wülste so angeordnet sind, dass sie obere Ablaufgänge (32) bilden.

5. Belag nach dem unmittelbar vorhergehenden Anspruch, wobei die Maschen des Geflechts durch das Verflechten der oberen Wülste (30) und der unteren Wülste (26) gebildet werden.

6. Belag nach dem unmittelbar vorhergehenden Anspruch, wobei die Maschen (34) des Geflechts jeweils in Form einer Raute vorliegen, deren größte Diagonale (36) mehr als 1 cm, bevorzugt mehr als 2 cm und/oder weniger als 5 cm, bevorzugt weniger als 4 cm misst und deren kleinste Diagonale (38) mindestens 0,5 cm, bevorzugt mindestens 1 cm und/oder weniger als 3 cm, bevorzugt weniger als 2 cm misst.

7. Belag nach einem der vier unmittelbar vorhergehenden Ansprüche, wobei die unteren Wülste und/oder, wenn Anspruch 4 gilt, die oberen Wülste eine in Richtung der Dicke des Belags gemessene Höhe von mehr als 1 mm, bevorzugt mehr als 1,5 mm und/oder weniger als 4 mm, bevorzugt weniger als 3 mm aufweisen.

8. Belag nach Anspruch 2 oder einem der Ansprüche 3 bis 7, wenn sie von Anspruch 2 abhängig sind, wobei das Geflecht (24) an der unteren Lage (20) und an der oberen Lage (22) durch Klebestellen (25) fixiert ist, die voneinander mehr als 1 cm, bevorzugt mehr als 2 cm, bevorzugt mehr als 3 cm und/oder weniger als 5 cm, bevorzugt weniger als 4 cm beabstandet sind.

9. Belag nach Anspruch 2 oder einem der Ansprüche 3 bis 8, wenn sie von Anspruch 2 abhängig sind, wobei die untere Lage (20) und/oder die obere Lage aus einem Vlies bestehen und eine Dicke von mehr als 0,2 mm, bevorzugt mehr als 0,5 mm und/oder weniger als 2 mm, bevorzugt weniger als 1,5 mm aufweisen.

10. Belag nach einem der vorhergehenden Ansprüche, wobei die Kunstrasenschicht (12) an der Trägerbahn fixiert ist, bevorzugt durch Klebung, oder abnehmbar auf der Bahn (14) angeordnet ist.

11. Belag nach einem der vorhergehenden Ansprüche, der in Form einer Rolle aufgerollt ist.

## Claims

1. Synthetic turf coating (10) comprising, superposed one on top of the other in the thickness direction of said coating:
- a support ply (14) comprising:
- a bottom sheet (20) that is permeable to rainwater, intended, in a service position, to extend flat on the ground (G) and to form a barrier to plant growth;
- a lattice (24) capable of draining rainwater, fixed to said bottom sheet; and
- a layer of synthetic turf (12) in contact with said support ply;
the coating being **characterized in that** the bottom sheet is fixed to the lattice by bonding at bonding points (25) spaced apart from one another by at least 1 cm.

2. Coating according to the preceding claim, wherein the support ply further comprises a top sheet (22), fixed to the lattice, permeable to rainwater, said top sheet being superposed on said lattice in the thickness direction of the coating.

3. Coating according to one of the preceding claims, wherein the lattice (24) comprises a network of bottom beads (26) in contact with the bottom sheet (20), said bottom beads being arranged so as to form bottom flow corridors (28).

4. Coating according to the immediately preceding claim, wherein the lattice (24) comprises a network of top beads (30) in contact with the top sheet (22) and covering the network of bottom beads (26), said top beads being arranged so as to form top flow corridors (32).

5. Coating according to the immediately preceding claim, wherein the meshes of the lattice are formed by the crossing of the top beads (30) and of the bottom beads (26).

6. Coating according to the immediately preceding claim, wherein the meshes (34) of the lattice each take the form of a rhomb of which the largest diagonal (36) measures more than 1 cm, preferably more than 2 cm and/or less than 5 cm, preferentially less than 4 cm and of which the smallest diagonal (38) measures at least 0.5 cm, preferentially at least 1 cm and/or less than 3 cm, preferentially less than 2 cm.

7. Coating according to any one of the four immediately preceding claims, wherein the bottom beads, and/or, when Claim 4 applies, the top beads, have a height, measured in the thickness direction of the coating, greater than 1 mm, preferentially greater than 1.5 mm and/or less than 4 mm, preferentially less than 3 mm.

8. Coating according to Claim 2 or any one of Claims 3 to 7 when they depend on Claim 2, wherein the lattice (24) is fixed to the bottom sheet (20) and to the top sheet (22) by bonding points (25) spaced apart from one another by more than 1 cm, preferentially by more than 2 cm, preferentially by more than 3 cm and/or by less than 5 cm, preferentially by less than 4 cm.

9. Coating according to Claim 2 or any one of Claims 3 to 8 when they depend on Claim 2, wherein the bottom sheet (20) and/or the top sheet are made of a nonwoven fabric and have a thickness greater than 0.2 mm; preferentially greater than 0.5 mm and/or less than 2 mm, preferentially less than 1.5 mm.

10. Coating according to any one of the preceding claims, wherein the layer of artificial turf (12) is fixed to the support ply, preferably by bonding, or is arranged removably on said ply (14).

11. Coating according to any one of the preceding claims, wound in the form of a roll.
